# DEMANDE DE BREVET EUROPEEN

(11) **EP 0 256 959 A1**
(43) Date de publication de la demande: **24.02.1988**
(21) Numéro de dépôt: 87450017.6
(22) Date de dépôt: 07.07.1987
(51) Int. Cl.: E02D 27/02

(54) **Dispositif de coffrage perdu en polyester pour fondation**

(30) Priorité: 06.08.1986 FR 8611601
(71) Demandeur: Foulcher, Louis, F-34500 Beziers (FR)
(72) Inventeur: Foulcher, Louis, F-34500 Beziers (FR)
(74) Mandataire: Ravina, Bernard

(57) **Abrégé**

Dispositif de coffrage de polyester (dit coffrage perdue) nom de l'invention COFRABLOC .

L'invention conserne un dispositif de mise en place du coffrage (4) en fonds de fouilles (2) sur lit de sable (3) . Mise de niveau sur la partie paralléle (7) et sur la partie longitudinal (6), après cette mise en place, le bloquage du coffrage (4) ce fait par le vissage de l'élément (6) puis remplissage des terres dans le restant de la partie (2) . Pose de la férraille (II) sur la partie (8), coulage du béton a l'aide de l'enbout (I2) jusqu'au niveau (5) .

Le dispositif selon l'invention et particuliérement destinée a l'ouvrage de pavillons n'excédant par un étage .

## Description

La presente invention conserne un dispositif pour le coulage des fondations des pavillons.

Ses travaux sont éffectués traditionnellement comme suit terrassement a la pelle mécanique, arrangé a la pelle manuelle, puis pose de férrailles, puis coulage, puis arase étanche, puis élévation agglo, puis arase de nivellement pour recevoir le plancher

La présente invention permet de remédier a ces faits . Elle se présente d'un coffrage polyester dit (coffrage perdue) , pose en fonds de fouilles sur lit de sable .

Les dessins annéxés illustrent l'invention :
La figure I représente en coupe, le dispositif selon l'invention .
La figure 2 représente en plan, le dispositif selon l'invention .
La figure 3 représente en façade, le dispositif selon l'invention .

Le dispositif representé sur la figure I fait ressortir, Iterrain naturel . (2) Fouilles. (3) Lit de sable . (4) COffrage . (5)Réservation plancher . (6)Bloquage . (7)Rejet d'eau de façade . (8)Renfort de semelle . (9)Vide sanitaire . (I0) Hauteur variable(selon le terrain) (II)Férailles . (I2)Entonnoir de coulage .

Le dispositif représenté sur la figure 2, se comporte d'élément, (1)d'angle, (2)de refent, (3)de croisement .

Le dispositif représenté la figure 3, de dimention standart faisant ressortir la face extérieure de l'élément (4),élément(6), élément (7). Le coffrage de polyester (4) se pose sur lit de sable. (3) mise a niveau sur la partie (7)ceci sur le linéaire de fondation. Pose de férailles (II) sur la partie(8)en fonds de coffrage(4). Bloquer par l'élément (6), Permttant d'éviter l'éclatement du coffrage (4) au coulage. Coulage s' éffectuant jesqu'au niveau (5).

Se dispositif d'ensembles élimine les I2 points suivant . Effrondement des terres, mélange béton + terre, les intempéries, nivellement du béton, les agglos, les arases étanches, l'adaptation au sol, les bas de façades, les pertes de béton, les infiltrations, les vides sanitaires non ventilés, les briques de 0,05 de chaînages .

## Revendications

I) Dispositif de coffrage perdu (4) caractérisé en ce qu'il se pose sur lit de sable (3) en ce qu'après son réglage on pose des armatures (II) et on procéde au coulage du béton .

2) DISPOSITIF de coffrage selon la revendication (I) caractérisé par sa mise a niveau sur sa partie (7) .

3) Dispositif de coffrage selon la revendication (I) caractérisé par la pose des armatures sur sa partie (8) .

4) Dispositif de coffrage selon la revendication (I) caractérisépar son blocage (6) évitant l'éclatement du coffrage .

5) Dispositif de coffrage selon la revendication (I) caractérisé par le coulage s'éffectuant jusqu'à la partie (5) destiné a recevoir le plancher .

6) Dispositif de coffrage selon la revendication (I) caractérisé par la variation de hauteur (I0) destiné a l'adaptation au sol des terrains naturel .
